# EUROPÄISCHE PATENTSCHRIFT

(11) **EP 0 313 734 B1**
(45) Veröffentlichungstag und Bekanntmachung des Hinweises auf die Patenterteilung: **27.11.1991**
(21) Anmeldenummer: 88111817.8
(22) Anmeldetag: 22.07.1988
(51) Int. Cl.: E03D 13/00

(54) **Wandhängendes urinal**
Wall mounted urinal
Urinoir mural

(30) Priorität: 27.10.1987 DE 8714298 U
(43) Veröffentlichungstag der Anmeldung: 03.05.1989
(73) Patentinhaber: KERAMAG Keramische Werke Aktiengesellschaft, D-40878 Ratingen (DE); TOTO LTD., Kitakyushu-City 802 (JP)
(72) Erfinder: Bremer, Ralf, D-4050 Mönchengladbach (DE)
(74) Vertreter: Stenger, Watzke & Ring Patentanwälte

(56) Entgegenhaltungen:
- EP-A- 0 234 291
- DE-A- 1 658 292
- FR-A- 2 072 019
- FR-A- 2 343 866
- US-A- 1 335 380
- US-A- 3 742 522

## Beschreibung

Die Erfindung betrifft ein wandhängendes Urinal aus Sanitärkeramik mit einem eingeformten, einen umlaufenden Rand aufweisenden Becken, dem das Spülwasser im oberen Randbereich zugeführt wird und das an seiner tiefsten Stelle mit einem Abflußstutzen versehen ist.

Ein derartiges wandhängendes Urinal aus Sanitärkeramik ist beispielsweise aus der US-A-1,335,380 bekannt. Es ist aus einem Stück hergestellt und hat den Nachteil, daß sowohl sein Anschluß an das Spülwasser und an das in der Wand verlegte Abflußrohr als auch seine Befestigung an der Wand kompliziert sind, wenn die hierfür verwendeten Teile im fertigen Zustand verdeckt sein sollen.

Aus der EP-A-0 234 291 ist ein Waschbecken bekannt, an dessen Unterseite eine Abdeckung befestigt ist, die das Abflußrohr optisch verkleidet. Die Halterung dieser Abdeckung erfolgt über zwei wandseitige Befestigungspunkte. Der obere Befestigungspunkt ist als wandfeste Klammer ausgebildet, in die die Abdeckung vertikal hineingeschoben und auf diese Weise gegen ein Kippen nach vorne gesichert ist. Der untere Befestigungspunkt besteht aus einem wandfest montierten Winkelstück, in welches eine Schraube der Abdeckung eingreift.

Der Erfindung liegt die Aufgabe zugrunde, ein wandhängendes Urinal der eingangs beschriebenen Art zu schaffen, das sich erheblich einfacher montieren und sowohl an den Wasserzulauf als auch an den Ablauf anschließen läßt, ohne daß hierfür verwendete Bauteile nach der Montage sichtbar sind.

Die Lösung dieser Aufgabenstellung durch die Erfindung ist gekennzeichnet durch eine zweiteilige Ausbildung, die einerseits ein das Becken mit Rand und Abflußstutzen bildendes, unmittelbar an der Wand zu befestigendes Oberteil und andererseits ein Unterteil umfaßt, das nach der Montage des Oberteils sowie des Wasseranschlusses und des Abflusses vorzugsweise am Oberteil befestigbar ist und als allseitige Abdeckung aller sowohl zum Wasseranschluß als auch zum Abfluß gehörender Teile ausgebildet ist.

Durch die erfindungsgemäße Ausbildung wird ein zweiteilig ausgebildetes, wandhängendes Urinal aus Sanitärkeramik geschaffen, dessen Oberteil beispielsweise an zwei vorbereiteten Befestigungspunkten problemlos an der Wand befestigt werden kann, weil die Unterseite dieses Oberteils gut zugänglich ist, so daß sowohl der Wasseranschluß als auch der Abfluß problemlos montiert werden können. Auch ein Anbringen und Anziehen der Befestigungsschrauben ist problemlos durchzuführen. Erst nach der Montage und dem Anschließen des Oberteils wird das Unterteil des Urinals am Oberteil angebracht, das als allseitige Abdeckung aller sowohl zum Wasseranschluß als auch zum Abfluß gehörender Teile ausgebildet ist und in der Art einer sogenannten Halbsäule auch den am Becken angeformten Abflußstutzen abdeckt.

Das erfindungsgemäße Urinal eignet sich insbesondere für diejenigen Fälle, bei denen der Spülvorgang mit Hilfe von Sensoren ausgelöst wird. In diesem Fall kann gemäß einem weiteren Merkmal der Erfindung im Oberteil ein Sensor zur Betätigung eines den Wasserzulauf steuernden Magnetventils angeordnet sein, das unterhalb des Oberteils im Bereich der Abdeckung durch das Unterteil angeordnet ist. Gemäß einem weiteren Merkmal der Erfindung können ein Steuergerät für den Wasserzulauf und eine Batterie unterhalb des Oberteils und innerhalb der Abdeckung durch das Unterteil angeordnet werden. Alle diese Teile sind nach einer einfachen Demontage des Unterteils gut zugänglich, so daß die Wartung derartiger Urinale erheblich vereinfacht wird.

Bei einer bevorzugten Ausführungsform der Erfindung ist der Abflußstutzen des Oberteils mittels eines innerhalb der Abdeckung durch das Unterteil liegenden Absaugeformstückes mit dem Ablaufrohr verbunden.

Schließlich wird mit der Erfindung vorgeschlagen, das an Anlageflächen des Oberteils anliegende Unterteil mittels eines an den Halteschrauben für das Oberteil befestigten Tragbügels durch mindestens eine Schraube zu halten, so daß nur eine Schraube gelöst werden muß, um das Unterteil zu demontieren, wobei durch den erfindungsgemäßen Tragbügel in jedem Fall eine ordnungsgemäße Zuordnung des Unterteils zum Oberteil erfolgt.

Auf der Zeichnung ist ein Ausführungsbeispiel des erfindungsgemäßen Urinals dargestellt, und zwar zeigen:
- Fig. 1: eine Vorderansicht einer zur Aufnahme eines erfindungsgemäßen Urinals vorbereiteten Wand,
- Fig. 2: einen senkrechten Schnitt durch die in Fig.1 gezeichnete Wand,
- Fig. 3: eine Vorderansicht eines an der Wand gemäß Fig.1 befestigten Oberteils,
- Fig. 4: eine Seitenansicht zu Fig.3,
- Fig. 5: einen senkrechten Schnitt mit Schnittlinie V - V in Fig.3,
- Fig. 6: einen der Fig.5 entsprechenden Schnitt nach Montage des Unterteils,
- Fig. 7: eine der Fig.3 entsprechende Ansicht nach Montage des Unterteils und
- Fig. 8: eine Seitenansicht zu Fig.7.

Wie die Figuren 1 und 2 zeigen werden zur Vorbereitung der Befestigung des wandhängenden Urinals an der Wand 1 oberhalb des Ablaufrohres 2 zwei Gewindebolzen 3 in der Wand 1 befestigt. Außerdem wird das in der Wand 1 verlegte Wasserzulaufrohr 4 mit einem Magnetventil 5 verbunden, das ebenfalls an der Wand 1 befestigt wird. Dieses Magnetventil 5 wird von einem seitlich daneben an der Wand 1 angeordneten Steuergerät 6 gesteuert und von einer auf der anderen Seite angeordneten Batterie 7 mit Strom versorgt.

Nach der in den Figuren 1 und 2 erkennbaren Vorbereitung wird nunmehr das Oberteil 8, beispielsweise durch auf die Gewindebolzen 3 aufgeschraubte Muttern 3a an der Wand 1 befestigt. Diese Muttern 3a können ohne Schwierigkeiten von unten her angezogen werden, da die Unterseite des Oberteils 8 gut zugänglich ist. Mittels eines Verbindungsrohres 9 wird das Magnetventil 5 mit dem oberen Rand 8b des Oberteils 8 verbunden, der ein vom Oberteil 8 gebildetes Becken 8a insgesamt umgibt. Zugleich mit der Montage des Oberteils 8 wurde ein an der tiefsten Stelle mit dem Becken 8a verbundener Abflußstutzen 8c mit einem Absaugeformstück 10 versehen, das die Verbindung des Beckens 8a mit dem Ablaufrohr 2 herstellt.

Beim dargestellten Ausführungsbeispiel ist im Oberteil 8 ein Sensor 11 angeordnet, der in Abhängigkeit von der Bewegung der das Urinal benutzenden Person das Magnetventil 5 steuert. Dieser Sensor 11 wird nach der Montage des Oberteils 8 mit dem Steuergerät 6 verbunden.

Wenn die Montage des Wasserzulaufs, des Ablaufs und der elektrischen Teile fertiggestellt ist, wird zur Abdeckung dieser Teile ein Unterteil 12 angebracht, das gegen entsprechende Anlageflächen des Oberteils 8 gezogen wird. Die Befestigung erfolgt mit Hilfe eines Tragbügels 13, der beim Ausführungsbeispiel vorzugsweise bei der Montage des Oberteils 8 mittels der Muttern 3a an den Gewindebolzen 3 befestigt wird. An diesem Tragbügel 13 wird nach der erforderlichen Ausrichtung das Unterteil 12 mit Hilfe einer Schraube 14 gehalten.

Wie insbesondere die Figuren 7 und 8 erkennen lassen, wird durch das in der Art einer Halbsäule ausgebildete Unterteil 12 die gesamte Installation des wandhängenden Urinals abgedeckt. Nach einem Abnehmen des Unterteils 12 können Wartungs- oder Reparaturarbeiten sowohl am Wasserzulauf wie auch am Wasserablauf und an den elektrischen Bauteilen problemlos erfolgen, so daß nicht nur die Montage, sondern auch die Wartung des Urinals erheblich vereinfacht wird.

### Bezugsziffernliste:

- 1: Wand
- 2: Ablaufrohr
- 3: Gewindebolzen
- 3a: Mutter
- 4: Wasserzulaufrohr
- 5: Magnetventil
- 6: Steuergerät
- 7: Batterie
- 8: Oberteil
- 8a: Becken
- 8b: Rand
- 8c: Abflußstutzen
- 9: Verbindungsrohr
- 10: Absaugeformstück
- 11: Sensor
- 12: Unterteil
- 13: Tragbügel
- 14: Schraube

## Patentansprüche

1. Wandhängendes Urinal aus Sanitärkeramik mit einem eingeformten, einen umlaufenden Rand (8b) aufweisenden Becken (8a), dem das Spülwasser im oberen Randbereich zugeführt wird und das an seiner tiefsten Stelle mit einem Abflußstutzen (8c) versehen ist,
**gekennzeichnet durch** eine zweiteilige Ausbildung, die einerseits ein das Becken (8a) mit Rand (8b) und Abflußstutzen (8c) bildendes, unmittelbar an der Wand (1) zu befestigendes Oberteil (8) und andererseits ein Unterteil (12) umfaßt, das nach der Montage des Oberteils (8) sowie des Wasseranschlusses und des Abflusses vorzugsweise am Oberteil (8) befestigbar ist und als allseitige Abdeckung aller sowohl zum Wasseranschluß als auch zum Abfluß gehörender Teile ausgebildet ist.

2. Urinal nach Anspruch 1, dadurch gekennzeichnet, daß im Oberteil (8) ein Sensor (11) zur Betätigung eines den Wasserzulauf steuernden Magnetventils (5) angeordnet ist, das unterhalb des Oberteils (8) im Bereich der Abdeckung durch das Unterteil (12) angeordnet ist.

3. Urinal nach Anspruch 1 oder 2, dadurch gekennzeichnet, daß ein Steuergerät (6) für den Wasserzulauf und eine Batterie (7) unterhalb des Oberteils (8) und innerhalb der Abdeckung durch das Unterteil (12) angeordnet sind.

4. Urinal nach einem der Ansprüche 1 bis 3, dadurch gekennzeichnet, daß der Abflußstutzen (8c) des Oberteils (8) mittels eines innerhalb der Abdeckung durch das Unterteil (12) liegenden Absaugeformstückes (10) mit dem Ablaufrohr (2) verbindbar ist.

5. Urinal nach einem der Ansprüche 1 bis 4, dadurch gekennzeichnet, daß das an Anlageflächen des Oberteils (8) anliegende Unterteil (12) mittels eines an den Halteschrauben (3,3a) für das Oberteil (8) befestigten Tragbügels (13) durch mindestens eine Schraube (14) gehalten ist.

## Claims

1. A wall-mounted urinal made of sanitary ware, comprising a basin (8a) having a peripheral edge (8b), the flushing water being supplied to the top edge zone of said basin, the latter having a waste (8c) at its lowest point, characterised by a two-part construction comprising, on the one hand, a top part (8) for fixing directly on the wall (1) and forming the basin (8a) together with the edge (8b) and waste (8c), and, on the other hand, a bottom part (12) which, after the fitting of the top part (8) and the water connection and outflow, is adapted to be fixed preferably to the top part (8) and is constructed as a means of covering in every direction all the parts associated both with the water supply and the outflow.

2. A urinal according to claim 1, characterised in that a sensor (11) for actuating a solenoid valve (5) controlling the water supply is disposed in the top part (8), said solenoid valve (5) being disposed beneath the top part (8) in the region of the covering provided by the bottom part (12).

3. A urinal according to claim 1 or 2, characterised in that a control device (6) for the water supply and a battery (7) ale disposed beneath the top part (8) and inside the covering provided by the bottom part (12).

4. A urinal according to any one of claims 1 to 3, characterised in that the waste (8c) of the top part (8) is connectable to the waste pipe (2) by means of a siphonic moulding (10) situated inside the covering provided by the bottom part (12).

5. A urinal according to any one of claims 1 to 4, characterised in that the bottom part (12) abutting contact surfaces of the top part (8) is held by at least one screw (14) by means of a carrying bracket (13) secured at the retaining screws (3, 3a) for the top part (8).

## Revendications

1. Urinoir mural en matériau céramique sanitaire, dans lequel est formée une cuvette (8a) comportant un bord périphérique (8b), alimentée en eau de rinçage dans la zone supérieure du bord et comportant un raccord d'écoulement (8c) à son point le plus bas,
caractérisé par une réalisation en deux parties, conprenant d'une part, une partie supérieure (8) à fixer directement au mur (1) et formant la cuvette (8a) avec son bord (8b) et le raccord d'écoulement (8c), et d'autre part, une partie inférieure (12) qui, après nontage de la partie supérieure (8) ainsi que du raccordement d'alimentation en eau et d'écoulement, peut être fixée de préférence à la partie supérieure (8), et est conçue de manière à former un capotage intégral de toutes les pièces faisant partie aussi bien de l'alimentation en eau que de l'écoulement.

2. Urinoir selon la revendication 1, caractérisé en ce que dans la partie supérieure (8) est disposé un détecteur (11) destiné à l'actionnement d'une électrovanne (5) commandant l'alimentation en eau et disposée sous la partie supérieure (8), dans la zone de capotage par la partie inférieure (12).

3. Urinoir selon la revendication 1 ou 2, caractérisé en ce qu'un appareil de commande (6) de l'alimentation en eau et une batterie (7) sont disposés en-dessous de la partie supérieure (8) et à l'intérieur de la zone de capotage par la partie inférieure (12).

4. Urinoir selon l'une des revendications 1 à 3, caractérisé en ce que le raccord d'écoulement (8c) de la partie supérieure (8) peut être relié au tuyau d'écoulement (2), au moyen d'une pièce moulée formant siphon (10), disposée à l'intérieur de la zone de capotage par la pièce inférieure (12).

5. Urinoir selon l'une des revendications 1 à 4, caractérisé en ce que la partie inférieure (12) appliquée sur des surfaces d'appui de la partie supérieure (8), est maintenue, au moyen d'au moins une vis (14), sur un étrier de support (13) fixé sur les vis de support (3, 3a) de la partie supérieure (8).
